# FASCICULE DE BREVET EUROPEEN

(11) **EP 0 669 451 B1**
(45) Date de publication et mention de la délivrance du brevet: **08.04.1998**
(21) Numéro de dépôt: 95400353.9
(22) Date de dépôt: 21.02.1995
(51) Int. Cl.: F01D 11/00

(54) **Garniture d'étanchéité entre des aubes et des plates-formes intermédiaires**
Abdichtung zwischen den Schaufeln und den zwischenliegenden Plattformen
Seal between the blades and the intermediate platforms

(30) Priorité: 23.02.1994 FR 9402025
(43) Date de publication de la demande: 30.08.1995
(73) Titulaire: SOCIETE NATIONALE D'ETUDE ET DE CONSTRUCTION DE MOTEURS D'AVIATION, "S.N.E.C.M.A.", F-75015 Paris (FR)
(72) Inventeur: Mareix, Jean-Pierre Louis, F-77590 Chartrettes (FR); Pabion, Philippe Jean-Pierre, F-77350 Le Mee sur Seine (FR)

(56) Documents cités:
- EP-A- 0 081 416
- EP-A- 0 488 874
- WO-A-93/22539
- FR-A- 2 619 158
- GB-A- 1 331 209
- US-A- 5 277 548

## Description

L'invention concerne une garniture d'étanchéité disposée dans un assemblage d'aubes sur un disque de soufflante et de plates-formes intermédiaires formant ainsi un rotor.

La conception la plus classique de rotors aubagés indispensables notamment dans les turboréacteurs consiste à construire séparément le disque du rotor et les aubes, et à assembler celles-ci à celui-là en engageant des pieds d'aubes dans des rainures du disque. En effet, il est souvent avantageux de produire à part les aubes, qui sont des pièces incurvées de forme souvent compliquée à réaliser.

On se heurte alors à la difficulté d'installer des plates-formes entre les aubes pour border le disque par une surface circulaire et lisse dont la fonction est de délimiter la veine d'écoulement des gaz, car ces plates-formes sont parfois des pièces rapportées entre l'extrados et l'intrados d'aubes adjacentes, ce qui laisse subsister des jeux qui détruisent la continuité de la surface de la veine et qu'il faut donc réduire autant qu'on le peut afin de ne pas compromettre la qualité de l'écoulement.

Une conception courante consiste à produire les segments de plate-forme d'un bloc avec les aubes. Elle est exposée dans de nombreux brevets et présente l'avantage que les segments de plates-formes se joignent à mi-distance des aubes par des jonctions droites qu'il est facile de combler par une garniture d'étanchéité. L'inconvénient est que les plates-formes, dont l'extension est sensiblement perpendiculaire à celle des aubes, compliquent leur réalisation.

Il est d'ailleurs avantageux d'alléger le rotor en construisant ces pièces moins exposées aux efforts en matériau composite afin de les alléger, ce qui peut concerner les plates-formes et oblige alors à les séparer des aubes.

L'invention s'applique ainsi aux constructions où les plates-formes sont réalisées en tant que pièces détachées des aubes et s'étendent chacune entre une paire d'aubes en formant un jeu avec chacune d'elles, ce qui implique malheureusement que les jeux sont importants le long des aubes à cause de la complexité de la forme de celles-ci et notamment de leur courbure et la nécessité du démontage des plates-formes. Dans une série de réalisations, les plates-formes sont maintenues en position entre les aubes par deux viroles, l'une située en amont du rotor, l'autre en aval.

En variante, l'invention peut également s'appliquer à un rotor dont les plates-formes possèdent un pied qui vient se loger dans des alvéoles usinés dans le disque.

Des exemples de telles réalisations sont donnés par GB-A-1 331 209, qui montre des garnitures d'étanchéité occupant en fonctionnement les jeux entre aubes et plates-formes.

L'invention est relative à une garniture d'étanchéité qui peut être placée dans chacun de ces jeux et qui les comble correctement. Plus précisément, elle est relative à un assemblage pour rotor, composé d'aubes encastrées dans le rotor et de plates-formes situées entre des paires d'aubes consécutives, des jeux substantiellement longitudinaux subsistant entre les aubes et les plates-formes, des garnitures d'étanchéité occupant les jeux et cet assemblage est caractérisé en ce que les garnitures d'étanchéité sont formées d'une enveloppe composée d'une face portant contre les flancs des plates-formes et d'une face souple dirigée vers les surfaces des aubes. L'enveloppe peut, de façon équivalente, être composée d'une face portant contre les surfaces des aubes et d'une face souple dirigée vers les flancs des plates-formes. De plus, les garnitures sont encore formées d'une pièce longiligne massive dans l'enveloppe, qui peut être sectorisée ou composée d'une pluralité d'éléments.

On va maintenant décrire l'invention plus en détail à l'aide des figures suivantes annexées à titre illustratif et non limitatif :
- la figure 1 est une vue générale d'une machine où l'invention est utilisée,
- la figure 2 est une coupe transversale de l'assemblage représentant une plate-forme maintenue en place par des viroles amont et aval,
- la figure 3 est une coupe dans le sens circonférentiel de l'assemblage de la figure 2,
- la figure 4 est une vue de dessus partiellement éclatée,
- la figure 5 est un détail de la figure 3 et qui illustre le comportement de la garniture d'étanchéité lorsque le moteur tourne conformément à l'invention,
- la figure 6 est une coupe dans le sens circonférentiel d'une variante de l'invention,
- et la figure 7 est une vue analogue à la figure 5 qui illustre une autre réalisation de l'invention.

On se reporte tout d'abord aux figures 1 à 3. La figure 1 représente essentiellement une turbomachine pourvue comme d'habitude de plusieurs étages de compresseurs, de turbines, etc., et qui s'ouvre, à gauche sur la figure, par une soufflante d'entrée S composée d'un disque 8 de rotor portant un étage circulaire d'aubes 1 radiales qui séparent des plates-formes 2 délimitant une veine d'écoulement. On aborde maintenant la figure 3. On y voit deux aubes 1 adjacentes et une plate-forme 2 intermédiaire, composée d'un longeron central 3 et de noyaux 4 de part et d'autre du longeron 3. Les noyaux 4 présentent des flancs 6 externes orientés vers les aubes 1 et qui s'évasent en direction radiale vers l'extérieur. Le jeu 7, déterminé par le mode de montage, avec les aubes 1 n'est que de quelques millimètres.

Les pièces de plate-forme 2 sont en matériau composite, ce qui allège sensiblement le rotor. On voit sur la figure 2 qu'elles s'étendent sur toutes la longueur du disque 8, et en dépassent des deux côtés par un appendice amont 10 et un appendice aval 11. Une virole amont 12 et une virole aval 13 accolées aux faces latérales du disque 8 et fixées à ces faces selon des dispositions connues coiffent respectivement les appendices 10 et 11 des pièces de plate-forme 2 et retiennent ainsi ces pièces contre les mouvements axiaux et radiaux. Dans cette réalisation, les pièces de plate-forme 2 sont maintenues par les viroles 12 et 13 à quelques dixièmes de millimètre de la surface du disque 8.

Les garnitures d'étanchéité qui occupent les jeux 7 portent la référence générale 15 sur la figure 3. Chacune est composée d'une enveloppe 16 formée d'une face interne 17, d'une face externe 18 et d'un talon 19 radialement interne. La section de l'enveloppe 16 est donc triangulaire telle qu'elle est représentée, au moment de l'insertion des pièces de plate-forme 2. Une pièce longiligne en forme de baguette 20 est engagée dans l'enveloppe 16 et occupe une partie du volume qu'elle englobe. La baguette 20 n'est pas forcément souple et peut être formée de métal ou de matériau composite, mais dont la masse est suffisante pour qu'elle se déplace dans l'enveloppe 16 sous l'action des forces centrifuges créées au fonctionnement.

En effet, comme on le représente à la figure 5, l'enveloppe 16 est en élastomère, sa face externe 18 et le talon 19 ont la faculté de se déformer, et la baguette 20 a la liberté de glisser dans l'enveloppe 16 vers l'extérieur pour se rapprocher de l'endroit du jeu 7 et le combler. La baguette 20 est avantageusement cylindrique à toutes ses sections pour faciliter son glissement. L'enveloppe 16 prend alors la forme d'un triangle dont la pointe est vers l'intérieur en direction radiale au lieu d'être vers l'extérieur. La face interne 17 reste pour sa part collée au flanc 6 correspondant.

La figure 4 illustre cette réalisation de l'invention en vue centripète. Chaque pièce de plate-forme 2 porte deux garnitures d'étanchéité 15 semblables, même si les jeux respectifs 7a et 7b qui séparent le bord de la pièce de plate-forme 2 des aubes 1 entre lesquelles elle est située peuvent être différents : la souplesse de l'enveloppe 16 permet de combler des jeux 7 larges aussi bien qu'étroits. On remarque aussi que les flancs 6 des pièces de plate-forme 2 sont sensiblement parallèles aux flancs des aubes 1 devant lesquels ils s'étendent, et que les garnitures d'étanchéité 15 sont courbées de façon semblable. Les jeux 7 sont ainsi comblés sur toute leur longueur par un mouvement sensiblement uniforme de translation des baguettes 20.

La figure 6 illustre une réalisation dans laquelle les pièces de plate-forme 2 possèdent comme les aubes 1 un pied 5 engagé dans un alvéole du disque 8 réalisé par un brochage. Les viroles 12 et 13 peuvent alors être omises.

La figure 7 illustre une autre réalisation de l'invention, dans laquelle la face interne, ici 17', de l'enveloppe 16' des garnitures d'étanchéité 15 est collée au flanc de l'aube 1, et la face externe 18' et le talcn 19' sont dirigés vers le flanc 6 de la plate-forme 2. On s'aperçoit que le fonctionnement est le même car les forces centrifuges déplacent la baguette 20 vers la portion étroite du jeu et le comblent donc.

## Revendications

1. Assemblage pour rotor, composé d'aubes (1) encastrées dans le rotor, de plates-formes (2) situées et maintenues en place entre des paires d'aubes (1) consécutives, des jeux (7) substantiellement longitudinaux subsistant entre les aubes (1) et les plates-formes (2), des garnitures d'étanchéité (15) occupant en fonctionnement les jeux (7), caractérisé en ce que les garnitures d'étanchéité (15) sont formées d'une enveloppe (16) composée d'une face (17) portant contre des flancs (6) des plates-formes (2) et d'une face souple (18, 19) dirigée vers les surfaces des aubes, les garnitures (15) étant encore formées d'une pièce longiligne massive (20) dans l'enveloppe (16).

2. Assemblage pour rotor, composé d'aubes (1) encastrées dans le rotor, de plates-formes (2) situées et maintenues en place entre des paires d'aubes (1) consécutives, des jeux (7) substantiellement longitudinaux subsistant entre les aubes (1) et les plates-formes (2), des garnitures d'étanchéité (15) occupant en fonctionnement les jeux (7), caractérisé en ce que les garnitures d'étanchéité (15) sont formées d'une enveloppe (16') composée d'une face (17') portant contre des flancs des aubes et d'une face souple (18', 19') dirigée vers les surfaces des plate-formes, les garnitures (15) étant encore formées d'une pièce longiligne massive (20) dans l'enveloppe (16).

3. Assemblage pour rotor selon la revendication 1 ou 2, caractérisé en ce que l'enveloppe (16) a une section substantiellement triangulaire s'amincissant radialement vers l'extérieur.

## Patentansprüche

1. Montageanordnung für einen Rotor, bestehend aus
in den Rotor eingelassenen Schaufeln (1),
Plattformen (2), die zwischen Paaren von aufeinanderfolgenden Schaufeln (1) liegen und dort festgehalten sind,
im wesentlichen longitudinalen Spielräumen (7) zwischen den Schaufeln (1) und den Plattformen (2),
und Dichtungen (15), die die Spielräume (7) im Betrieb ausfüllen,
**dadurch gekennzeichnet**,
daß die Dichtungen (15) von einer Hülle (16) gebildet sind, die eine an den Flanken (6) der Plattformen (2) anliegende Seite (17) und eine den Oberflächen der Schaufeln zugewandte nachgiebige Seite (18, 19) besitzt,
und daß die Dichtungen (15) außerdem von einem langgestreckten massiven Teil (20) in der Hülle (16) gebildet sind.

2. Montageanordnung für einen Rotor, bestehend aus
in den Rotor eingelassenen Schaufeln (1),
Plattformen (2), die zwischen Paaren von aufeinanderfolgenden Schaufeln (1) liegen und dort festgehalten sind,
und im wesentlichen longitudinalen Spielräumen (7) zwischen den Schaufeln (1) und den Plattformen (2), Dichtungen (15), die im Betrieb die Spielräume (7) ausfüllen,
**dadurch gekennzeichnet**,
daß die Dichtungen (15) von einer Hülle (16) mit einer an den Flanken (6) der Schaufeln anliegenden Seite (17') und einer den Oberflächen der Schaufeln zugewandten nachgiebigen Seite (18', 19') gebildet sind, und daß die Dichtungen (15) weiterhin von einem langgestreckten massiven Teil (20) in der Hülle (16) gebildet sind

3. Montageanordnung für einen Rotor nach Anspruch 1 oder 2, dadurch gekennzeichnet, daß die Hülle (16) einen im wesentlichen dreieckförmigen Querschnitt besitzt, der radial nach außen dünner wird.

## Claims

1. A rotor assembly comprising blades (1) embedded in the rotor, platforms (2) positioned and retained between pairs of consecutive blades (1), substantially longitudinal clearances (7) being left between the blades (1) and the platforms (2), and sealing means (15) which in operation take up the clearances (7), characterised in that the sealing means (15) are formed by an envelope (16) comprising a surface (17) bearing on flanks (6) of the platforms (2) and a flexible surface (18, 19) directed towards the blade surfaces, the sealing means (15) also comprising a solid elongate member (20) in the envelope (16).

2. a rotor assembly comprising blades (1) embedded in the rotor, platforms (2) positioned and retained between pairs of consecutive blades (1), substantially longitudinal clearances (7) being left between the blades (1) and the platforms (2), and sealing means (15) which in operation take up the clearances (7), characterised in that the sealing means (15) are formed by an envelope (16') comprising a surface (17') bearing on flanks of the blades and a flexible surface (18', 19') directed towards the platform surfaces, the sealing means (15) also comprising a solid elongate member (20) in the envelope (16).

3. A rotor assembly according to claim 1 or claim 2, characterised in that the envelope (16) has a substantially triangular cross-section which narrows radially outwards.
